# EUROPÄISCHE PATENTSCHRIFT

(11) **EP 2 794 113 B1**
(45) Veröffentlichungstag und Bekanntmachung des Hinweises auf die Patenterteilung: **21.03.2018**
(21) Anmeldenummer: 12805438.4
(22) Anmeldetag: 10.12.2012
(51) Int. Cl.: B04B 1/20, B04B 7/04

(54) **VOLLMANTEL-SCHNECKENZENTRIFUGE**
FULLY JACKETED SCREW CENTRIFUGE
CENTRIFUGEUSE À VIS SANS FIN À BOL PLEIN

(30) Priorität: 22.12.2011 DE 202011052424 U
(43) Veröffentlichungstag der Anmeldung: 29.10.2014
(73) Patentinhaber: GEA Mechanical Equipment GmbH, 59302 Oelde (DE)
(72) Erfinder: TERHOLSEN, Stefan, 59302 Oelde (DE)
(74) Vertreter: Specht, Peter
(86) Internationale Anmeldenummer: PCT/EP2012/074878
(87) Internationale Veröffentlichungsnummer: WO 2013/092262

(56) Entgegenhaltungen:
- US-A- 3 105 045
- US-A- 3 399 828

## Beschreibung

Die Erfindung betrifft eine Vollmantel-Schneckenzentrifuge nach dem Oberbegriff des Anspruches 1.

Vollmantel-Schneckenzentrifugen sind in verschiedensten Ausführungen bekannt, so beispielsweise aus der DE 43 20 265 A1 und der WO 2004/058409 A1. Die DE 42 38 568 A1 veranschaulicht in Fig. 1, dass und wie sich im Betrieb einer Vollmantel-Schneckenzentrifuge Verschmutzungen in einer Feststoffauffangkammer ansammeln können. Dies macht immer wieder Reinigungen der Feststoffauffangkammer erforderlich, um Beeinträchtigungen des Betriebs durch Verstopfungen oder gar Beschädigungen des rotierenden Systems zu vermeiden. Aus der US 3,105,045 ist es bekannt, rund um eine Vollmantel-Schneckenzentrifuge und dabei auch um deren Feststoffaustrag einen Mantel aus Teflon vorzusehen, von dem ausgeschleuderte Feststoffe abrutschen sollen. Der konstruktive Aufwand zur Realisierung eines solchen Mantels ist aber sehr hoch.

Aus der gattungsgemäßen US 3,399,828, die dem Oberbegriff des Anspruchs 1 entspricht, ist es zur Lösung dieses Problems bekannt, am Feststoffaustrag einer Vollmantel-Schneckenzentrifuge an deren sich verjüngendem Ende eine Feststoffauffangkammer auszubilden, in welcher eine elastische, luftundurchlässige Membran eingespannt angeordnet ist, welche einen Luftkanal abdeckt, der luftdicht gegenüber der Umgebung und gegenüber der eigentlichen Feststoffauffangkammer abgeschlossen ist. Durch Druckluftbeaufschlagung können Druckschwankungen an der Membran erzeugt werden, welche diese in Schwingung versetzen, was dazu dient, Verschmutzungen von den Wandungen der Auffangkammer - hier der Membran - zu lösen.

Derart wird zwar das Verschmutzungsproblem verringert, problematisch erscheint aber der relativ hohe apparative und konstruktive Aufwand zur Erzeugung von Druckschwankungen an der elastischen Membran. Darüber hinaus gestaltet sich der Wechsel der Membranen als relativ, da die Membranen immer wieder druckdicht in der Feststoffauffangkammer zu montieren sind. Die Erfindung hat die Aufgabe, dieses Problem zu beheben.

Die Erfindung löst diese Aufgabe durch den Gegenstand des Anspruches 1. Erfindungsgemäß werden vorteilhaft trotz eines Verzichtes auf eine von einem Elastomer verschlossene Kammer, in welcher durch Druckluftbeaufschlagung ein Druckgradient erzeugbar ist, allein durch den Aufprall des Feststoffs genügend Bewegungen in dem Elastomerelement in der Feststoffauffangkammer erzeugt, um Verschmutzungen zu lösen. Die Anzahl von Reinigungen der Feststoffauffangkammer kann damit gegenüber Feststoffauffangkammern ohne ein Elastomerelement verringert werden. Zudem wird die Wartungen gegenüber Lösungen mit einer Druckkammer in der ein Druckgradient erzeugbar ist, vereinfacht, da das Elastomer nicht mehr druckdicht angeordnet werden muß. Gegenüber derartigen Lösungen werden zudem die zur Erzeugung des Druckgradienten erforderlichen Mittel (beispielsweise eine steuerbare Pumpe) eingespart.

Ein weiterer Vorteil liegt in der erzielten Geräuschreduzierung, da der Auftreffimpuls des Feststoffs schwingungstechnisch von dem Gestell bzw. der geräuschabstrahlenden Oberfläche der Zentrifuge gut entkoppelt wird und da durch das Schlauchsegment eine Zweischaligkeit realisiert wird, die geräuschdämmend wirkt. Dies ist besonders auch bei härteren und groben Feststoffen von Vorteil sowie bei einem hohen Feststoffaustrag pro Zeit (bzw. einer hohen Feststoffleistung).

Vorteilhafte Ausgestaltungen sind den Unteransprüchen zu entnehmen.

Nachfolgend wird die Erfindung anhand von Ausführungsbeispielen unter Bezug auf die Zeichnung näher erläutert. Es zeigt:
- Fig. 1: einen Schnitt durch einen Teil einer Vollmantel-Schneckenzentrifuge mit einer bekannten Feststoffauffangkammer;
- Fig. 2: einen Schnitt durch eine erfindungsgemäß ausgestaltete Feststoffauffangkammer für eine Vollmantel-Schneckenzentrifuge insbesondere nach Art der Fig. 1;
- Fig. 3: einen Schnitt durch die Feststoffauffangkammer der Vollmantel-Schneckenzentrifuge der Fig. 1 im verschmutzten Zustand; und
- Fig. 4, 5: Schnitte durch weitere erfindungsgemäß ausgestaltete Feststoffauffangkammern, jeweils für eine Vollmantel-Schneckenzentrifuge insbesondere nach Art der Fig. 1.

Fig. 1 zeigt eine Vollmantel-Schneckenzentrifuge mit einem nicht drehbaren Gehäuse 1 (bzw. einer haubenartigen Abdeckung), in dem eine drehbare Trommel 3 angeordnet ist, die eine horizontale Drehachse D aufweist. In der Trommel 3 ist eine ferner eine - vorzugsweise mit einer Differenzdrehzahl zur Trommel 3 - drehbare Schnecke 5 angeordnet.

Die Trommel 3 und die Schnecke 5 weisen jeweils einen im Wesentlichen zylindrischen Abschnitt 3a, 5a und einen sich an diesen anschließenden sich verjüngenden Abschnitt 3b, 5b auf. Das Schneckenblatt 7 umgibt sowohl den zylindrischen als auch den sich verjüngenden Bereich des Schneckenkörpers 9.

Die Trommel 3 weist ferner noch einen sich an den konisch verjüngenden Abschnitt 3b anschließenden weiteren zylindrischen Abschnitt 3c auf, welcher eine mitrotierende Feststoffaustragskammer 11 definiert.

Ein sich axial erstreckendes zentrisches Einlaufrohr 13 dient zur Zuleitung des Schleudergutes über einen Verteiler 9 in den Schleuderraum 15 zwischen der Schnecke 5 und der Trommel 3.

Wird beispielsweise ein schlammiger Brei in die Zentrifuge geleitet, setzen sich an der Trommelwand Feststoffpartikel ab. Weiter nach innen hin bildet sich eine Flüssigkeitsphase aus.

Die gelagerte Schnecke 5 (Lager 17a) rotiert mit einer etwas kleineren oder größeren Geschwindigkeit als die drehbar gelagerte Trommel 3 (lager 17b) und fördert den ausgeschleuderten Feststoff zum konischen Abschnitt 3b hin und darüber hinaus zu der sich an die Schnecke in axialer Richtung anschließenden zylindrischen Feststoffaustragskammer 11 im zweiten zylindrischen Bereich 3c der Trommel 3, die wiederum mit wenigstens einer hier radial nach außen aus der Trommel 3 führenden Austragsöffnung 19 für Feststoff versehen ist. Diese Austrittöffnung kann auch winklig zur Radialen ausgerichtet sein, beispielsweise um einen energiesparenden Rückstoßeffekt in Umfangsrichtung zu erzielen (hier nicht dargestellt).

Die Flüssigkeit strömt dagegen zum größeren Trommeldurchmesser am hinteren Ende des zylindrischen Abschnittes der Trommel 3 und wird dort an Überlauföffnungen 21 - hier mit einem einstellbaren Wehr 23 - abgeleitet.

Der aus der Feststoffaustragsöffnung 19 der rotierenden Trommel 3 austretende Feststoff S sammelt sich in einer die Feststoffaustragskammer ringförmig umgebenden Feststoffauffangkammer 25, deren Querschnitt - hier rechteckiger Art - in Fig. 1 und 3 erkennbar ist. Dieser Querschnitt wird bevorzugt, ist aber nicht zwingend vorgesehen. Vorzugsweise vertikal nach unten hin (hier nicht dargestellt), kann aus der Feststoffauffangkammer ein Ableitungsrohr austreten oder es kann ein Auffangbehälter vorgesehen sein, um den ausgetretenen schlammigen Feststoff weiter abzuleiten oder aufzufangen.

Fig. 3 veranschaulicht, dass sich im Betrieb der Vollmantel-Schneckenzentrifuge Anbackungen 27 in der Feststoffauffangkammer 25 ausbilden können, so dass diese immer wieder gereinigt werden muß.

Um die Anzahl an Reinigungsvorgängen zu verringern, ist nach Fig. 2 vorgesehen, in der Feststoffauffangkammer einer Vollmantel-Schneckenzentrifuge (beispielsweise, aber nicht zwingend nach Art der Fig. 1) ein im Querschnitt nicht ebenes, im Querschnitt im Umfang (siehe Fig. 3) nicht umfangsgeschlossenes Schlauchsegment 29 anzuordnen. Dieses Schlauchsegment 29 wird nahezu ringförmig in der Feststoffauffangkammer angeordnet, so dass es die Trommel im Bereich der Feststoffaustragsöffnung 19 nahezu vollständig - bis auf eine Auslassöffnung in eine Ableitung oder einen Auffangbehälter, hier nicht dargestellt - umgibt.

Der Querschnitt ist im Schnitt senkrecht zur Kammer nicht eben sondern vorzugsweise C-förmig, U-förmig oder Ω -förmig, wobei die offene Seite des C, des U oder des Ω zu der Feststoffaustragsöffnung 19 gewandt ist. Der nicht umfangsgeschlossene Bereich 35 des Schlauchsegments 29 wird somit der Austragsöffnung 19 zugewandt. Die beiden offenen Ränder des Schlauchsegmentes können an kleinen Stegen 31, 33 befestigt sein. Die Ränder sind hier parallel zueiander ausgerichtet.

Im Betrieb wird Feststoff durch die Austragsöffnung(en) 19 in die Feststoffauffangkammer 25 geschleudert, wo er auf die der/den Austragsöffnung(en) 19 zugewandte Innenseite des Schlauchsegmentes 29 trifft. Hierdurch werden (im Wesentlichen schwingungsartige) Bewegungen M im in sich elastisch beweglichen Schlauchsegment 29 angeregt, welche ein Anbacken von Feststoff verhindern bzw. welche dazu beitragen, dass sich anbackender Feststoff wieder von dem Schlauchsegment löst.

Derart kann die Anzahl an Reinigungen verringert werden. Zudem gestaltet sich der Wechsel des Schlauchsegments 29 als einfach, da die Kammer bzw. der Raum 37 "hinter" dem Schlauchsegment 29 nicht druckdicht ausgelegt werden muß bzw. nicht druckdicht ausgelegt ist.

Wie in Fig. 2 zu erkennen, kann das Schlauchsegment 29 in einem vorzugsweise von den Befestigungsbereichen (hier an den Stegen 30, 31) in der Feststoffauffangkammer 25 beabstandeten Bereich, hier in einem Bereich an der von der Austragsöffnung 19 abgewandten Außenseite des Schlauchsegments an einer Innenseite 38 einer Wand 39 der (hier im Schnitt u-förmigen, aus rechtwinklig zueinander ausgerichteten Wänden gebildeten Feststoffaustragskammer 25) direkt anliegen. Hierdurch treten im Betrieb insbesondere im Bereich der Eckzonen starke Bewegungen (Pfeile M) auf. Dies ist vorteilhaft, da dies auch die Bereiche sind, in welchen sich bevorzugt Ablagerungen ausbilden.

Wie in Fig. 4 zu erkennen, kann das Schlauchsegment 29 aber auch vollständig (abgesehen von der direkten oder indirekten Verbindung mit den Wänden der Feststoffaustragskammer über die Stege 30, 31) beabstandet (Spalt G) zur Innenseite 38 der Wände der Feststoffaustragskammer 25 angeordnet sein. Dies ist insbesondere auf die Geräuschentwicklung vorteilhaft, die hier nochmals gegenüber Fig. 2 reduziert wird. Zudem kann sich jede Stelle des Schlauchsegments frei bewegen, um derart ein Anbacken des Feststoffs zu verhindern und/oder bestehende Anbackungen wieder zu lösen.

Das Schlauchsegment besteht vorzugsweise ganz (Fig. 2, Fig. 4) aus einem Elastomer (z.B. einem Gummiwerkstoff) oder es ist als Verbundteil ausgebildet, welches teilweise aus einem Elastomer besteht (siehe Fig. 5) und teilweise aus einem nicht elastomeren Werkstoff wie einem Metall, beispielsweise Stahl oder dergleichen.

Nach dem vorteilhaften Beispiel der Fig. 5 besteht der Grundschenkel 40 des schlauchförmigen Segments aus Metall (oder einem beschichteten Metall oder dgl.) und die seitlichen Schenkel 41, 42 des u-förmigen Schlauchsegments bestehen aus dem beweglichen Elastomer.

Die Schenkel 41, 42 sind damit beweglich und der Grundschenkel 40 in sich unbeweglich. Diese Variante ist besonders stabil und haltbar, denn der starre Abschnitt bzw. Schenkel bildet einen Verschleißschutz. Dennoch wird die Anzahl an notwendigen Reinigungsvorgängen deutlich verringert, denn über die Schenkel 41, 42 bewegt sich auch der Grundschenkel 40 beim Auftreffen von Feststoff mit. An dem Metallschenkel kann das Material zudem besonders gut gleitend abrutschen.

**Bezugszeichenliste**

| | |
|---|---|
| Gehäuse | 1 |
| Trommel | 3 |
| Schnecke | 5 |
| zylindrische Abschnitte | 3a, 3c, 5a |
| sich verjüngende Abschnitte | 3b, 5b |
| Schneckenblatt | 7 |
| Schneckenkörper | 9 |
| Feststoffaustragskammer | 11 |
| Einlaufrohr | 13 |
| Schleuderraum | 15 |
| Lager | 17a, b |
| Austragsöffnung | 19 |
| Überlauföffnungen | 21 |
| Wehr | 23 |
| Feststoffauffangkammer | 25 |
| Anbackungen | 27 |
| Schlauchsegment | 29 |
| Stege | 31, 33 |
| Bereich | 35 |
| Raum | 37 |
| Innenseite | 38 |
| Wand | 39 |
| Grundschenkel | 40 |
| Schenkel | 41, 42 |
| | |
| Drehachse | D |
| Bewegungen | M |
| Feststoffe | S |
| Spalt | G |

## Patentansprüche

1. Vollmantel-Schneckenzentrifuge, die folgendes aufweist:
- eine drehbare Trommel (3) mit einer insbesondere horizontal ausgerichteten Drehachse,
- eine in der Trommel (3) angeordnete drehbare Schnecke (5),
- wenigstens eine winklig zur Drehachse der Vollmantel-Schneckenzentrifuge ausgerichtete Austragsöffnung (19) zum Austrag von Feststoff aus der Trommel (3) im Mantel der Trommel (3),
- wobei der wenigstens einen Austragsöffnung (19) eine die im Betrieb rotierende Trommel (3) abschnittsweise umgebende, im Betrieb nicht rotierende Auffangkammer (25) für Feststoff zugeordnet ist,
- wobei in der Auffangkammer (25) wenigstens ein im Querschnitt nicht umfangsgeschlossenes Schlauchsegment (29) angeordnet ist,
- wobei das Schlauchsegment (29) aus einem Elastomermaterial besteht und als Elastomerelement ausgebildet ist,
**gekennzeichnet dadurch, dass**
- in der Auffangkammer durch Druckbeaufschlagung kein Druckgradient erzeugbar ist und das Elastomerelement nicht druckdicht in der Auffangkammer angeordnet ist,
- das nicht umfangsgeschlossenes Schlauchsegment (29) nahezu ringförmig in der Feststoffauffangkammer angeordnet ist, so dass es die Trommel im Bereich der Feststoffaustragsöffnung (19) nahezu vollständig bis auf eine Auslassöffnung in eine Ableitung oder einen Auffangbehälter umgibt, und
- der nicht umfangsgeschlossene Bereich des Schlauchsegments (29) im Querschnitt eine C-Form,- eine U-Form oder eine Ω Form aufweist.

2. Vollmantel-Schneckenzentrifuge nach Anspruch 1, **dadurch gekennzeichnet, dass** das Schlauchsegment (29) derart ausgebildet ist und in der Feststoffaustragskammer (25) angeordnet ist, dass es beim Auftreffen von Feststoff zu Schwingungsbewegungen angeregt wird.

3. Vollmantel-Schneckenzentrifuge nach einem der vorstehenden Ansprüche 1 oder 2, **dadurch gekennzeichnet, daß** der im Querschnitt nicht umfangsgeschlossene Bereich (35) des Schlauchsegments (29) der Austragsöffnung (19) zugewandt ist.

4. Vollmantel-Schneckenzentrifuge nach einem der vorstehenden Ansprüche, **dadurch gekennzeichnet, daß** das Schlauchsegment (29) - beabstandet von Bereichen direkter oder indirekter Befestigung in der Feststoffaustragskammer (25)- in wenigstens einem Bereich an seiner von der Austragsöffnung (19) abgewandten Außenseite an einer Innenseite (38) einer Wand (39) der Feststoffaustragskammer anliegt.

5. Vollmantel-Schneckenzentrifuge nach einem der vorstehenden Ansprüche, **dadurch gekennzeichnet, daß** das Schlauchsegment (29) zu sämtlichen Innenseiten (38) der Feststoffaustragskammer - außer in Bereichen direkter oder indirekter Befestigung in der Feststoffaustragskammer (25) - einen Abstand aufweist.

6. Vollmantel-Schneckenzentrifuge nach einem der vorstehenden Ansprüche, **dadurch gekennzeichnet, daß** das Schlauchsegment (29) vollständig aus einem Elastomermaterial besteht.

7. Vollmantel-Schneckenzentrifuge nach einem der vorstehenden Ansprüche, **dadurch gekennzeichnet, daß** das Schlauchsegment (29) als Hybridteil ausgebildet ist, welches teilweise aus einem Elastomermaterial und teilweise aus einem starren Material besteht.

8. Vollmantel-Schneckenzentrifuge nach einem der vorstehenden Ansprüche, **dadurch gekennzeichnet, daß** zwischen dem Schlauchsegment (29) und der Feststoffaustragskammer ein nicht druckdicht abgeschlossener Raum ausgebildet ist.

## Claims

1. A solid bowl screw centrifuge which has the following:
- a rotatable drum (3) with an axis of rotation oriented, in particular, horizontally,
- a rotatable screw (5) arranged in the drum (3),
- at least one discharge port (19), oriented at an angle to the axis of rotation of the solid bowl screw centrifuge, for the discharge of solids from the drum (3) in the bowl of the drum (3),
- wherein the at least one discharge port (19) is assigned a solids capture chamber (25) which partially surrounds the drum (3) rotating during operation and which does not rotate during operation,
- wherein at least one hose segment (29) not circumferentially closed in cross section is arranged in the capture chamber (25),
- wherein the hose segment (29) is composed of an elastomeric material and designed as an elastomeric element,
**characterized in that**
- in the capture chamber no pressure gradient can be generated by the action of compressed air and the elastomeric element is not arranged in the capture chamber in such a way as to be pressure-tight,
- the non-circumferentially closed hose segment (29) is arranged virtually in the form of a ring in the solids capture chamber, so that said hose segment surrounds the drum in the region of the solids discharge port (19) virtually completely, with the exception of an outlet port into a diversion or a capture container, and
- the non-circumferentially closed region of the hose segment (29) is C-shaped, U-shaped or Ω-shaped in cross section.

2. The solid bowl screw centrifuge as claimed in claim 1, **characterized in that** the hose segment (29) is in such a way designed and arranged in the solids discharge chamber (25) that it is excited to oscillatory movements upon the impingement of solids.

3. The solid bowl screw centrifuge as claimed in one of the preceding claims 1 or 2, **characterized in that** the region (35) of the hose segment (29) which is not circumferentially closed in cross section faces the discharge port (19).

4. The solid bowl screw centrifuge as claimed in one of the preceding claims, **characterized in that** the hose segment (29) bears, spaced apart from regions of direct or indirect fastening in the solids discharge chamber (25), in at least one region, on its outside facing away from the discharge port (19), against an inside (38) of a wall (39) of the solids discharge chamber.

5. The solid bowl screw centrifuge as claimed in one of the preceding claims, **characterized in that** the hose segment (29) has a spacing with respect to all the insides (38) of the solids discharge chamber, except in regions of direct or indirect fastening in the solids discharge chamber (25).

6. The solid bowl screw centrifuge as claimed in one of the preceding claims, **characterized in that** the hose segment (29) is composed completely of an elastomeric material.

7. The solid bowl screw centrifuge as claimed in one of the preceding claims, **characterized in that** the hose segment (29) is designed as a hybrid part which is composed partially of an elastomeric material and partially of a rigid material.

8. The solid bowl screw centrifuge as claimed in one of the preceding claims, **characterized in that** a space not closed off so as to be pressure-tight is formed between the hose segment (29) and the solids discharge chamber.

## Revendications

1. Centrifugeuse à vis à bol plein, comprenant :
- un tambour (3) rotatif, en particulier avec un axe de rotation orienté à l'horizontale,
- une vis (5) rotative disposée dans le tambour (3),
- au moins une ouverture d'extraction (19) formant un angle avec l'axe de rotation de la centrifugeuse pour l'extraction de solides hors du tambour (3) dans l'enveloppe du tambour (3),
- dans laquelle l'au moins une ouverture d'extraction (19) est associée à une chambre de collecte (25) non rotative pour les solides, qui entoure en partie le tambour (3) qui tourne en fonctionnement,
- dans laquelle la chambre de collecte (25) contient au moins un segment de tuyau (29) dont la section n'est pas fermée sur sa circonférence,
- dans laquelle le segment de tuyau (29) se composant d'un matériau élastomère et étant réalisé comme un élément élastomère,
**caractérisée en ce que**
- aucun gradient de pression ne peut être créé dans la chambre de collecte par l'application de pression et l'élément élastomère est disposé dans la chambre de collecte d'une manière non étanche à la pression,
- le segment de tuyau (29) non fermé sur toute sa circonférence est disposé presque en anneau dans la chambre de collecte des solides, de sorte qu'il entoure presque complètement le tambour au niveau de l'ouverture d'extraction des solides (19), sauf une ouverture de sortie dans une conduite d'évacuation ou un réservoir collecteur, et
- la partie du segment de tuyau (29) non fermée sur la circonférence a une forme de C, de U ou de Ω en section.

2. Centrifugeuse à vis à bol plein selon la revendication 1, **caractérisée en ce que** le segment de tuyau (29) est conformé et disposé dans la chambre d'extraction des solides (25) de manière à être excité en mouvements oscillatoires quand il est heurté par des solides.

3. Centrifugeuse à vis à bol plein selon l'une des revendications 1 ou 2, **caractérisée en ce que** la partie non fermée sur la circonférence (35) du segment de tuyau (29) est tournée vers l'ouverture d'extraction (19).

4. Centrifugeuse à vis à bol plein selon l'une des revendications précédentes, **caractérisée en ce que** le segment de tuyau (29) repose dans au moins une zone, par sa face extérieure tournée à l'opposé de l'ouverture d'extraction (19), sur une face intérieure (38) d'une paroi (39) de la chambre d'extraction des solides, à distance des zones de fixation directe ou indirecte dans la chambre d'extraction des solides (25).

5. Centrifugeuse à vis à bol plein selon l'une des revendications précédentes, **caractérisée en ce que** le segment de tuyau (29) présente une distance par rapport à toutes les faces intérieures (38) de la chambre d'extraction des solides, sauf dans les zones de fixation directe ou indirecte dans la chambre d'extraction des solides (25).

6. Centrifugeuse à vis à bol plein selon l'une des revendications précédentes, **caractérisée en ce que** le segment de tuyau (29) se compose entièrement d'un matériau élastomère.

7. Centrifugeuse à vis à bol plein selon l'une des revendications précédentes, **caractérisée en ce que** le segment de tuyau (29) est réalisé comme une pièce hybride qui se compose en partie d'un matériau élastomère et en partie d'un matériau rigide.

8. Centrifugeuse à vis à bol plein selon l'une des revendications précédentes, **caractérisée en ce qu'**un espace qui n'est pas fermé de façon étanche à la pression est formé entre le segment de tuyau (29) et la chambre d'extraction des solides.
